# FASCICULE DE BREVET EUROPEEN

(11) **EP 0 319 392 B1**
(45) Date de publication et mention de la délivrance du brevet: **10.04.1991**
(21) Numéro de dépôt: 88402995.0
(22) Date de dépôt: 29.11.1988
(51) Int. Cl.: F28D 21/00

(54) **Récupérateur de chaleur**
Vorrichtung zur Wärmerückgewinnung
Heat recovery apparatus

(30) Priorité: 02.12.1987 FR 8716708
(43) Date de publication de la demande: 07.06.1989
(73) Titulaire: CHAUDIERES SECCACIER, 75015 Paris (FR)
(72) Inventeur: Vabre, Georges, Croissy s/Seine Les Yvelines (FR)
(74) Mandataire: Cabinet HERRBURGER

(56) Documents cités:
- EP-A- 0 236 607
- DE-A- 3 345 735
- FR-A- 2 411 373
- FR-A- 2 465 179
- GB-A- 591 602
- GB-A- 2 100 405
- US-A- 2 529 215

## Description

La présente invention concerne un échangeur de chaleur, notamment récupérateur de chaleur de fumées, comportant des tubes balayés par les fumées et traversés par un liquide caloporteur, comportant un premier ensemble de tubes formé chacun par une succession de segments droits parallèles, reliés entre eux à chaque extrémité par une boucle de liaison, les plans passant par deux segments successifs étant inclinés alternativement d'un côté et de l'autre par rapport au plan d'ensemble du tube de façon que les segments successifs soient disposés en quinconce par rapport au plan d'ensemble.

Un tel échangeur est connu selon GB-A-591 602.

Toutefois, la réalisation de cet échangeur est relativement compliquée car le premier ensemble de tubes formé par une succession de segments parallèles reliés à chaque extrémité par une boucle reçoit un second ensemble de tubes, similaire, imbriqué. Cette réalisation est relativement délicate à mettre en oeuvre et surtout les directions des parties rectilignes des deux ensembles de tubes sont parallèles. Il y a de ce fait des chemins préférentiels de circulation du fluide autour des tubes si bien que le rendement de l'échange n'est pas à la mesure de la complexité de la réalisation.

La présente invention a pour but de remédier à ces inconvénients et se propose de créer un échangeur de chaleur notamment un récupérateur de chaleur, du type ci-dessus, qui soit d'une réalisation simple, d'une grande efficacité et d'une grande fiabilité de fonctionnement

A cet effet, l'invention concerne un échangeur de chaleur du type ci-dessus caractérisé par les caractéristiques de la partie caractérisante de la première revendication.

Comme chaque tube se compose d'un ensemble de segments droits parallèles reliés par des boucles et que seules les deux extrémités du tube sont fixées sur le collecteur d'arrivée et le collecteur de départ, on économise ainsi 2(N-1) soudures, N étant le nombre de segments droits formant le tube.

Comme on peut raisonnablement prévoir une dizaine de segments droits par tube, cela évite 18 soudures par tube. Ce qui représente un gain de temps et de coût très important. De plus, cela réduit considérablement les problèmes liés aux contraintes engendrées par les soudures ainsi que les contraintes thermiques liées à la dilatation différente des tubes d'un point à un autre. L'ensemble se comporte, en effet, comme un élément élastique dont les différents méandres et segments droits absorbent les dilatations et les contraintes sans que cela ne se répercute de manière importante sur la soudure à chaque extrémité du tube.

Suivant une autre caractéristique de l'invention, l'entrée et la sortie d'un même tube (premier ensemble) sont situées d'un même côté.

Cette réalisation est une solution particulièrement intéressante car elle simplifie la fabrication du fait que le collecteur d'arrivée et le collecteur de départ peuvent être placés du même côté. Cela facilite non seulement la réalisation de l'échangeur mais également son intégration dans le conduit de fumées qu'il doit équiper.

Selon une autre caractéristique de l'invention, l'entrée et la sortie de chaque tube (premier ensemble) sont situées dans le prolongement du segment respectif.

Cette caractéristique facilite tout particulièrement la réalisation des tubes.

Suivant une autre caractéristique, l'échangeur est formé d'un premier ensemble de tubes disposés dans des plans parallèles entre eux et perpendiculairement à la direction de passage des fumées à épuiser.

Suivant une caractéristique particulièrement intéressante, l'échangeur comporte un second ensemble de tubes dont chaque tube est constitué par des segments parallèles reliés par des boucles, l'entrée et la sortie de chaque tube sont perpendiculaires à la direction des segments et sont situées du même côté, chaque tube de ce second ensemble étant placé dans un intervalle formé par les segments homologues des tubes du premier ensemble.

Le croisement des segments de tubes des deux ensembles favorise de manière très importante le rendement de l'échangeur sans que cela ne nécessite un montage particulièrement délicat ou compliqué puisque les tubes du second ensemble viennent simplement dans l'intervalle laissé libre entre les segments du premier ensemble en étant croisés par rapport à ceux-ci et cela toujours perpendiculairement à la direction d'écoulement des gaz de combustion.

Suivant une autre caractéristique, l'échangeur comporte un collecteur d'arrivée caloporteur et un collecteur de départ de fluide caloporteur, situés du même côté de l'échangeur, ces collecteurs étant communs aux tubes des deux ensembles.

Bien que, de la manière la plus simple, ces collecteurs soient communs aux deux ensembles de tubes, il est également possible de subdiviser ces collecteurs de façon à séparer le fluide traversant chaque ensemble de tubes.

A la limite, il pourrait même s'agir d'un fluide différent ou appartenant à un circuit indépendant.

Suivant une autre caractéristique de l'invention, le collecteur d'arrivée et le collecteur de départ sont réalisés par le cloisonnement d'une même boîte.

De manière particulièrement intéressante, la boîte formant les collecteurs d'arrivée et de départ du fluide caloporteur est constituée par un tore rectangulaire de section rectangulaire.

La présente invention sera décrite de manière plus détaillée à l'aide des dessins annexés dans lesquels:
- la figure 1 est une vue en plan d'un tube d'échangeur selon l'invention,
- la figure 2 est une vue de profil du tube de la figure 1,
- la figure 3 est une vue en plan d'un autre type de tube d'échangeur, selon l'invention,
- la figure 4 montre un bloc échangeur formé de tubes selon les figures 1 à 3,
- la figure 5 est une vue de face de la boîte de distribution de fluide du bloc échangeur,
- la figure 6 est une vue en coupe selon la ligne VI-VI de la figure 5,
- la figure 7 est une vue de la plaque recevant les orifices d'entrée et de sortie des tubes formant l'échangeur.

Selon les figures, l'invention concerne un échangeur de chaleur et, en particulier un récupérateur de chaleur destiné à épuiser des fumées de combustion. Cet échangeur comporte des tubes balayés par les fumées. Les tubes sont traversés par un liquide caloporteur.

Selon les figures 1 et 2, chaque tube 1 est formé par une succession de segments droits 21-30, sensiblement parallèles entre-eux. Les extrémités de deux tubes successifs sont reliées par une boucle 31-39.

En vue en plan, selon la figure 1, les segments droits et les boucles de liaison forment un tracé en méandres. L'orifice d'entrée (sortie) 40 et l'orifice de sortie (entrée) 41 du tube sont situés du même côté de la surface sensiblement rectangulaire occupée par le tube. A la figure 1, il s'agit du côté gauche.

La figure 2 montre, de manière plus précise, la structure tridimensionnelle du tube 1.

Selon l'invention, les segments de tube 21-30 sont répartis deux à deux dans deux plans P₁₀₀-P₁₀₀ et P₂₀₀-P₂₀₀ parallèles passant par l'axe géométrique des segments concernés.

Dans le cas d'un nombre pair de segments comme aux figures 1 et 2, les segments d'extrémité 21-30 appartiennent à un plan différent. Dans le cas d'un nombre impair de segments, les segments d'extrémités appartiennent au même plan. Pour l'un et l'autre cas, le montage est le même.

Il est également intéressant de considérer les plans P₁, P₂, P₃... Pₙ passant par l'axe géométrique de deux segments successifs 30, 29, 29, 28, 28, 27... Ces différents plans font entre eux un angle si bien que les segments successifs sont disposés en quinconce et favorisent le rendement de l'échange thermique entre les fumées circulant dans le sens de la flèche F c'est-à-dire parallèlement aux plans P₁₀₀-P₁₀₀ ou P₂₀₀-P₂₀₀ appelés "plan du tube" et le fluide caloporteur passant dans le tube.

La figure 3 montre un autre tube échangeur selon l'invention. Ce tube 50 se compose de segments rectilignes 51-55, sensiblement parallèles, reliés par des boucles 60, 61, 64, 65. L'entrée (sortie) du tube 50 se compose d'une demi-boucle 62 terminée par un embout 66 et l'autre sortie (entrée) du tube 50 se compose d'une demi-boucle 63 terminée par un embout 67 de longueur telle que les orifices d'entrée/sortie des embouts 66-67 s'arrêtent sensiblement dans un plan parallèle aux segments 51-55.

Selon la figure 4, le bloc échangeur se compose d'un premier ensemble de tubes 1 (figures 1 et 2) disposés parallèlement les uns aux autres de manière à former entre eux des intervalles 100 et des intervalles 200 dans lesquels se logent à chaque fois un tube 50 (figure 3) formant le second ensemble de tubes du récupérateur.

L'orientation des tubes 50 du second ensemble est telle que l'axe des segments 51, 55 soit perpendiculaire à l'axe des segments 21-29 des tubes 1 du premier ensemble.

Comme par ailleurs, sur les tubes 50, le retour par les embouts 66, 67 se fait perpendiculairement à la direction des segments 51-55 alors que, pour les tubes 1 du premier ensemble, les embouts entrée/sortie sont parallèles aux segments, les deux ensembles de tubes peuvent être reliés à une boîte de distribution et de collecte de fluide caloporteur, située d'un même côté.

Les figures 5-7 représentent une telle boîte. La boîte se présente sous la forme d'un anneau rectangulaire ou carré 70 en forme de cadre de tableau dont les côtés portent les références 71, 72, 73, 74. Les côtés 71 et 72 sont séparés des côtés 73 et 74, par une cloison 75-76. Le groupe de côtés 71-72 comporte une ouverture 77 et les côtés 73-74 comportent un ajutage 78.

Suivant le sens de circulation du fluide caloporteur et des fumées, l'ajutage 77 constitue l'ajutage d'entrée et l'ajutage 78, l'ajutage de sortie ou inversement.

Le couvercle 80 de la boîte 70 est représenté à la figure 7. Cette figure montre les orifices de branchement 81, 82 des tubes 1 et les orifices de branchement 83, 84 des tubes 50.

La figure 6 montre la forme de la boîte avec le couvercle 80 et les cavités correspondant aux différents côtés comme décrits ci-dessus.

## Revendications

1. Echangeur de chaleur, notamment récupérateur de chaleur de fumées, comportant des tubes balayés par les fumées et traversés par un liquide caloporteur, comportant un premier ensemble de tubes (1) formé chacun par une succession de segments (21-30) droits parallèles, reliés ente eux à chaque extrémité par une boucle de liaison (31-39), les plans (P₁,P₂...Pₙ) passant par deux segments (21-30) successifs étant inclinés alternativement d'un côté et de l'autre par rapport au plan d'ensemble (P₁₀₀-P₁₀₀; P₂₀₀-P₂₀₀) du tube (1) de façon que les segments successifs soient disposés en quinconce par rapport au plan d'ensemble, échangeur caractérisé en ce qu'il comporte:
- un second ensemble de tubes (50), formé de tubes (50) dont chacun est constitué par des segments parallèles (51-55) reliés par des boucles (60-63), l'entrée et la sortie (66, 67) de chaque tube, étant perpendiculaires à la direction des segments (51-55), étant situées du même côté,
- chaque tube (50) de ce second ensemble étant placé dans un intervalle (100, 200) formé par les segments homologues (21-30) des tubes (1) du premier ensemble, disposés de manière parallèle.

2. Echangeur de chaleur selon la revendication 1, caractérisé en ce que l'entrée et la sortie (40, 41) d'un même tube (1) du premier ensemble sont situées d'un même côté.

3. Echangeur de chaleur selon la revendication 2, caractérisé en ce que l'entrée et la sortie (40, 41) de chaque tube (1) du second ensemble sont situées dans le prolongement du segment (21, 30) respectif.

4. Echangeur de chaleur selon la revendication 1, caractérisé en ce qu'il est formé d'un premier ensemble de tubes (1) disposés dans des plans parallèles entre eux et parallèlement à la direction de passage (F) des fumées à épuiser.

5. Echangeur selon la revendication 1, caractérisé en ce qu'il comporte un collecteur d'arrivée caloporteur et un collecteur de départ (70) de fluide caloporteur, situés du même côté de l'échangeur, ces collecteurs étant communs aux tubes (1, 50) des deux ensembles.

6. Echangeur selon la revendication 5, caractérisé en ce que le collecteur d'arrivée et le collecteur de départ sont réalisés par le cloisonnement (75-76) d'une même boîte (70).

7. Echangeur selon la revendication 6, caractérisé en ce que la boîte (70) formant les collecteurs d'arrivée et de départ du fluide caloporteur est constituée par un tore rectangulaire de section rectangulaire.

## Patentansprüche

1. Wärmetauscher, insbesondere zur Rückgewinnung von Wärme aus Rauch, bestehend aus vom Rauch überstrichenen und von einer Wärmeübertragungsflüssigkeit durchflossenen Rohren, bestehend aus einer ersten Gruppe von Rohren (1), von denen jedes aus einer Folge von geraden und parallelen Abschnitten (21-30) besteht, die an jedem Ende durch einen Verbindungsbogen (31-39) miteinander verbunden sind, wobei die durch zwei aufeinanderfolgende Abschnitte (21-30) verlaufenden Ebenen (P₁, P₂... Pₙ) abwechselnd zur einen und zur anderen Seite relativ zur Ebene (P₁₀₀-P₁₀₀; P₂₀₀-P₂₀₀) der Gesamtanordnung des Rohres (1) geneigt sind, derart, daß die aufeinanderfolgenden Abschnitte relativ zur Ebene der Gesamtanordnung im Zickzack angeordnet sind, Wärmetauscher, dadurch gekennzeichnet, daß er
- eine zweite Gruppe von Rohren (50) aufweist, bestehend aus Rohren (50), von denen jedes aus parallelen Abschnitten (51-55) besteht, die durch Bögen (60-63) miteinander verbunden sind, wobei Zufluß und Abfluß (66, 67) jedes Rohres senkrecht zur Richtung der Abschnitte (51-55) stehen und sich auf derselben Seite befinden,
- wobei jedes Rohr (50) dieser zweiten Gruppe in einem Zwischenraum (100, 200) angeordnet ist, der durch die einander entsprechenden Abschnitte (21-30) der Rohre (1) der ersten Gruppe, die parallel zueinander angeordnet sind, gebildet wird.

2. Wärmetauscher gemäß Patentanspruch 1, dadurch gekennzeichnet, daß sich Zufluß und Abfluß (40, 41) jeweils eines Rohres (1) der ersten Gruppe auf derselben Seite befinden.

3. Wärmetauscher gemäß Patentanspruch 2, dadurch gekennzeichnet, daß sich Zufluß und Abfluß (40, 41) jedes Rohres (1) der zweiten Gruppe in der Verlängerung des entsprechenden Abschnittes (21, 30) befinden.

4. Wärmetauscher gemäß Patentanspruch 1, dadurch gekennzeichnet, daß er aus einer ersten Gruppe von Rohren (1) besteht, die in zueinander und zur Durchstreichrichtung (F) des auszubeutenden Rauches parallelen Ebenen angeordnet sind.

5. Wärmetauscher gemäß Patentanspruch 1, dadurch gekennzeichnet, daß er einen Zuführungssammler und einen Abgangssammler (70) für Wärmeübertragungsflüssigkeit aufweist, die auf derselben Seite des Wärmetauschers angeordnet sind, wobei diese Sammler mit den Rohren (1, 50) der beiden Gruppen zusammenarbeiten.

6. Wärmetauscher gemäß Patentanspruch 5, dadurch gekennzeichnet, daß der Zuführungssammler und der Abgangssammler durch die Wand (75-76) desselben Kastens (70) gebildet werden.

7. Wärmetauscher gemäß Patentanspruch 6, dadurch gekennzeichnet, daß der den Zuführungs- und den Abgangssammler für Wärmeübertragungsflüssigkeit bildende Kasten (70) aus einem rechteckigen Torus mit rechteckigem Querschnitt besteht.

## Claims

1. Heat exchanger, in particular recuperator of heat from fumes, comprising tubes swept by the fumes and passed through by a heat-exchanging fluid, comprising a first set of tubes (1) each formed by a succession of parallel straight segments (21-30) which are connected to one another at each end by a link loop (31-39), the planes (P₁, P₂... Pₙ), which pass through two successive segments (21-30), being inclined alternately on one side and on the other in relation to the overall plane (P₁₀₀-P₁₀₀; P₂₀₀-P₂₀₀) of the tube (1) so that the successive segments are arranged in a staggered manner in relation to the overall plane, said exchanger being characterized in that it comprises:
- a second set of tubes (50), formed of tubes (50), each of which is constituted by parallel segments (51-55) connected by loops (60-63), the inlet and the outlet (66, 67) of each tube being perpendicular to the direction of the segments (51-55) and being situated on the same side,
- each tube (50) of this second set being placed in a space (100, 200) formed by the homologous segments (21-30) of the tubes (1) of the first set, which are arranged in a parallel manner.

2. Heat exchanger according to claim 1, characterized in that the inlet and the outlet (40, 41) of one and the same tube (1) of the first set are situated on one and the same side.

3. Heat exchanger according to Claim 2, characterized in that the inlet and the outlet (40, 41) of each tube (1) of the first set are situated in the extension of the respective segment (21, 30).

4. Heat exchanger according to Claim 1, characterized in that it is formed from a first set of tubes (1) arranged in planes, which are parallel to one another, and parallel to the direction of passage (F) of the fumes to be utilized.

5. Exchanger according to Claim 1, characterized in that it comprises an incoming collector for heat-exchanging medium and an outgoing collector (70) for heat-exchanging fluid, situated on the same side of the exchanger, these collectors being common to the tubes (1, 50) of the two sets.

6. Exchanger according to Claim 5, characterized in that the incoming collector and the outgoing collector are produced by the positioning (75-76) of one and the same box (70).

7. Exchanger according to Claim 6, characterized in that the box (70), which forms the incoming and outgoing collectors for the heat-exchanging fluid, is constituted by a rectangular torus of rectangular cross-section.
